# EUROPÄISCHE PATENTANMELDUNG

(11) **EP 3 896 334 A1**
(43) Veröffentlichungstag der Anmeldung: **20.10.2021**
(21) Anmeldenummer: 20169377.7
(22) Anmeldetag: 14.04.2020
(51) Int. Cl.: F21S 41/143, F21S 41/24, F21S 41/25, F21S 41/265, F21S 41/20, F21S 41/29, F21S 41/32, F21S 41/40, F21S 41/43, F21S 41/663, F21S 45/47

(54) **BELEUCHTUNGSVORRICHTUNG FÜR EINEN KRAFTFAHRZEUGSCHEINWERFER**

(71) Anmelder: ZKW Group GmbH, 3250 Wieselburg (AT)
(72) Erfinder: Vogelauer, Philip, 3263 Randegg (AT); Pühringer, Jakob, 3370 Ybbs (AT)
(74) Vertreter: Patentanwaltskanzlei Matschnig & Forsthuber OG

(57) **Zusammenfassung**

Beleuchtungsvorrichtung (10) für einen Kraftfahrzeugscheinwerfer, umfassend:
- ein erstes Lichtmodul (100) zur Erzeugung einer Abblendlichtverteilung,
- ein zweites Lichtmodul (200) zur Erzeugung einer Fernlichtverteilung mit einem Lichtleitkörper (220), in welchen Lichtleitkörper (220) Licht über eine Einkoppelfläche (221) einstrahlbar ist und über eine Auskoppelfläche (222) auskoppelbar ist,
wobei der Lichtleitkörper (220) auf einer Dachseite (223) eine erste reflektierende Oberfläche (223a) aufweist, und
- eine Projektionslinse (500), welche eingerichtet ist, das von dem ersten und zweiten Lichtmodul (100, 200) erzeugbare Licht vor der Beleuchtungsvorrichtung (10) abzubilden,
wobei der Lichtleitkörper (220) dergestalt ausgebildet ist, dass eine Blende für einen Teil des Lichtes, welches von dem ersten Lichtmodul (100) erzeugbar ist, zwischen dem ersten Lichtmodul (100) und der Projektionslinse (500) angeordnet ist, wobei die Beleuchtungsvorrichtung (10) ein drittes Lichtmodul (300) zur Erzeugung einer Zusatzlichtverteilung umfasst, und wobei der Lichtleitkörper (220) eine Bodenfläche (224) aufweist, welche eine zweite reflektierende Oberfläche (224a) aufweist,
wobei das dritte Lichtmodul (300) derart angeordnet ist, dass ein Teil des von der zweiten reflektierenden Oberfläche (224a) reflektierbar ist.

## Beschreibung

Die Erfindung betrifft eine Beleuchtungsvorrichtung für einen Kraftfahrzeugscheinwerfer, umfassend:
- zumindest ein erstes Lichtmodul mit zumindest einer Lichtquelle zur Erzeugung einer Abblendlichtverteilung in Richtung einer Hauptabstrahlrichtung,
- zumindest ein zweites Lichtmodul zur Erzeugung einer Fernlichtverteilung, wobei das zweite Lichtmodul zumindest eine Lichtquelle und einen Lichtleitkörper umfasst, in welchen Lichtleitkörper Licht der Lichtquelle über eine Einkoppelfläche in den Lichtleitkörper einstrahlbar ist und über eine Auskoppelfläche in Richtung der Hauptabstrahlrichtung auskoppelbar ist,
   wobei der Lichtleitkörper auf einer von der Einkoppelfläche bis zur Auskoppelfläche erstreckende Dachseite eine erste reflektierende Oberfläche aufweist und der Lichtleitkörper relativ zum ersten Lichtmodul derart angeordnet ist, dass zumindest ein Teil des von dem ersten Lichtmodul erzeugbaren ausgekoppelten Lichts an der ersten reflektierenden Oberfläche reflektierbar ist, und
- zumindest eine Projektionslinse, welche eingerichtet ist, das von dem ersten und zweiten Lichtmodul erzeugbare Licht vor der Beleuchtungsvorrichtung abzubilden,
   wobei der Lichtleitkörper dergestalt ausgebildet ist, dass eine Blende für einen Teil des Lichtes, welches von dem ersten Lichtmodul zur Erzeugung der Abblendlichtverteilung erzeugbar ist, zwischen dem ersten Lichtmodul und der Projektionsoptik angeordnet ist.

Die Erfindung betrifft weiters einen Kraftfahrzeugscheinwerfer mit zumindest einer erfindungsgemäßen Beleuchtungsvorrichtung.

Üblicherweise werden in Kraftfahrzeugscheinwerfern mehrere Beleuchtungsvorrichtungen verbaut, welche jeweils für eine Abblendlichtverteilung, Fernlichtverteilung und eine Zusatzlichtverteilung, wie eine Sign-Light-Lichtverteilung, vorgesehen ist. Dadurch, dass diese drei Beleuchtungsvorrichtung voneinander räumlich getrennt zur Verfügung stehen und auch getrennt verbaut werden, ist ein enormer Bauraum in einem Kraftfahrzeugscheinwerfer notwendig.

Aus dem Stand der Technik sind Beleuchtungsvorrichtungen bekannt, welche sowohl eine Abblendlichtverteilung als auch eine Fernlichtverteilung, jedoch keine weitere Zusatzlichtverteilung umsetzen können.

Es ist eine Aufgabe der Erfindung eine verbesserte Beleuchtungsvorrichtung bereitzustellen.

Diese Aufgabe wird dadurch gelöst, dass die Beleuchtungsvorrichtung zumindest ein drittes Lichtmodul mit einer Lichtquelle zur Erzeugung einer Zusatzlichtverteilung umfasst, und wobei der Lichtleitkörper des zweiten Lichtmoduls eine der Dachfläche abgewandten Bodenfläche aufweist, welche zumindest abschnittsweise eine zweite reflektierende Oberfläche aufweist,
wobei das dritte Lichtmodul derart angeordnet ist, dass zumindest ein Teil des erzeugbaren ausgekoppelten Lichtes des dritten Lichtmoduls von der Bodenfläche des Lichtleitkörper reflektierbar ist,
und wobei die Projektionslinse eingerichtet ist, das von dem dritten Lichtmodul erzeugbare Licht vor der Beleuchtungsvorrichtung abzubilden.

Zur Realisierung der Zusatzlichtverteilung ist üblicherweise eine von der Beleuchtungsvorrichtung räumlich getrennte Zusatzbeleuchtungsvorrichtung vorgesehen. Mit einer erfindungsgemäßen Beleuchtungsvorrichtung lassen sich Beleuchtungsvorrichtungen mit einem möglichst platzsparenden Design verwirklichen, da bereits vorhandene bauliche Strukturen in der Beleuchtungsvorrichtung verwendet werden, um eine Zusatzlichtverteilung zu ermöglichen.

Generell wird im Weiteren die Zuordnung der Begriffe hinsichtlich eines Ortes oder einer Orientierung, wie beispielsweise "horizontal", "vertikal", "in horizontaler Richtung", "in vertikaler Richtung", "oben", "unten", "vorne", "hinten", "darunter", "darüber" etc. lediglich zur Vereinfachung gewählt und diese Begriffe beziehen sich einerseits auf die Darstellung in den Zeichnungen und darüber hinaus auf eine in einem Kraftfahrzeugscheinwerfer, welcher in einem Kraftfahrzeug verbaut ist, ordnungsgemäß eingebaute Beleuchtungsvorrichtung.

Es kann vorgesehen sein, dass die Dachfläche und die Auskoppelfläche des Lichtleitkörpers in einer gemeinsamen Flächenschnittlinie eine Blendenkante ausbilden.

Es kann vorgesehen sein, dass die Blendenkante eine Kontur zur Bildung einer Hell-Dunkel-Grenze der Abblendlichtverteilung aufweist.

Es kann vorgesehen sein, dass die Bodenfläche und die Auskoppelfläche des Lichtleitkörper in einer gemeinsamen Flächenschnittlinie eine Unterkante ausbilden.

Es kann vorgesehen sein, dass die zweite reflektierende Oberfläche mit einem Abstand von der Unterkante endet und einen unterseitigen Einkoppelbereich freigibt, in den ein Teil des Lichtes des dritten Lichtmoduls einkoppelbar und über die Auskoppelfläche des Lichtleitkörper wieder auskoppelbar ist.

Es kann vorgesehen sein, dass die erste reflektierende Oberfläche mit einem Abstand von der Blendenkante endet und einen oberseitigen Auskoppelbereich freigibt, aus dem ein Teil des Lichtes des dritten Lichtmoduls, welches über den unterseitigen Einkoppelbereich einkoppelbar ist, auskoppelbar ist.

Es kann vorgesehen sein, dass die Lichtquellen der Lichtmodule jeweils als zumindest eine Leuchtdiode ausgebildet sind.

Es kann vorgesehen sein, dass die Beleuchtungsvorrichtung einen Trägerkörper umfasst, an welchem die Lichtquellen der Lichtmodule angeordnet sind.

Es kann vorgesehen sein, dass der Trägerkörper als Kühlkörper ausgebildet ist, vorzugsweise umfasst der Kühlkörper Kühlrippen.

Es kann vorgesehen sein, dass der Trägerkörper eine dritte reflektierende Oberfläche umfasst, welche der Bodenfläche des Lichtleitkörpers gegenüberliegend angeordnet ist, und wobei die dritte reflektierende Oberfläche eingerichtet ist, einen Teil des von dem dritten Lichtmodul erzeugbaren Lichts zu reflektieren.

Es kann vorgesehen sein, dass die Projektionslinse eine erste optische Achse und eine zur ersten optischen Achse korrespondierenden erste Brennfläche aufweist.

Als "optische Achse" bezeichnet man die Symmetrieachse eines rotationssymmetrischen optischen Systems bzw. einer Projektionslinse. Dabei kommt es auf die Symmetrie der Flächen an, nicht ihre Berandung. Ebenso können auch Ausschnitte einer ansonsten nicht symmetrischen Linse rotationssymmetrische Abschnitte aufweisen, welchen eine gedachte optische Achse zugeordnet werden kann.

Es kann vorgesehen sein, dass die Projektionslinse eine zweite optische Achse und eine zur zweiten optischen Achse korrespondierenden zweite Brennfläche aufweist.

Es kann vorgesehen sein, dass die Blendenkante des Lichtleitkörpers, vorzugsweise die Auskoppelfläche des Lichtleitkörpers, in der Brennfläche angeordnet ist, wobei vorzugsweise die erste optische Achse der Projektionslinse die Blendenkante des Lichtleitkörpers schneidet.

Es kann vorgesehen sein, dass die zweite optische Achse der Projektionslinse in vertikaler Richtung unterhalb des Lichtleitkörpers angeordnet ist.

Die Aufgabe wird ebenso durch einen Kraftfahrzeugscheinwerfer mit zumindest einer erfindungsgemäßen Beleuchtungsvorrichtung gelöst.

Nachfolgend wird die Erfindung anhand von beispielhaften Zeichnungen näher erläutert. Hierbei zeigt
- Fig. 1: eine beispielhafte Beleuchtungsvorrichtung in einer Seitenansicht,
- Fig. 2: eine weitere beispielhafte Beleuchtungsvorrichtung in einer Seitenansicht,
- Fig. 3: ein weiteres Beispiel einer Beleuchtungsvorrichtung in einer Seitenansicht, und
- Fig. 4: ein weiteres Beispiel einer Beleuchtungsvorrichtung in einer perspektivischen Ansicht.

**Fig. 1** zeigt eine beispielhafte Beleuchtungsvorrichtung **10** für einen Kraftfahrzeugscheinwerfer, umfassend ein erstes Lichtmodul **100** mit einer Lichtquelle **110** zur Erzeugung einer Abblendlichtverteilung in Richtung einer Hauptabstrahlrichtung, ein zweites Lichtmodul **200** zur Erzeugung einer Fernlichtverteilung, wobei das zweite Lichtmodul **200** eine Lichtquelle **210** und einen Lichtleitkörper **220** umfasst, in welchen Lichtleitkörper **220** Licht der Lichtquelle **210** über eine Einkoppelfläche **221** in den Lichtleitkörper **220** einstrahlbar ist und über eine Auskoppelfläche **222** in Richtung der Hauptabstrahlrichtung auskoppelbar ist.

Der Lichtleitkörper **220** weist auf einer sich von der Einkoppelfläche **221** bis zur Auskoppelfläche **222** erstreckende Dachseite **223** eine erste reflektierende Oberfläche **223a** auf, wobei der Lichtleitkörper **220** relativ zum ersten Lichtmodul **100** derart angeordnet ist, dass zumindest ein Teil des von dem ersten Lichtmodul **100** erzeugbaren ausgekoppelten Lichts an der ersten reflektierenden Oberfläche **223a** reflektierbar ist.

Ferner umfasst die Beleuchtungsvorrichtung 10 eine Projektionslinse **500,** welche eingerichtet ist, das von dem ersten und zweiten Lichtmodul **100, 200** erzeugbare Licht vor der Beleuchtungsvorrichtung **10** abzubilden, wobei der Lichtleitkörper **220** dergestalt ausgebildet ist, dass eine Blende für einen Teil des Lichtes, welches von dem ersten Lichtmodul **100** zur Erzeugung der Abblendlichtverteilung erzeugbar ist, zwischen dem ersten Lichtmodul **100** und der Projektionslinse **500** angeordnet ist.

Hierzu bildet die Dachfläche **223** und die Auskoppelfläche **222** des Lichtleitkörpers **220** in einer gemeinsamen Flächenschnittlinie eine Blendenkante **250** aus, wobei die Blendenkante **250** eine Kontur zur Bildung einer für die Abblendlichtverteilung typischen asymmetrische Hell-Dunkel-Grenze aufweist.

Die Projektionslinse **500** weist eine erste optische Achse **510** und eine zur ersten optischen Achse **510** korrespondierende erste Brennfläche **510a** auf, wobei die Blendenkante **250** des Lichtleitkörpers **220,** vorzugsweise die Auskoppelfläche **222** des Lichtleitkörpers **220,** in der ersten Brennfläche **510a** angeordnet ist, wobei vorzugsweise die erste optische Achse **510** der Projektionslinse **500** die Blendenkante **250** des Lichtleitkörpers **220** schneidet.

Die Beleuchtungsvorrichtung **10** umfasst weiters ein drittes Lichtmodul **100** mit einer Lichtquelle zur Erzeugung einer Zusatzlichtverteilung, wobei der Lichtleitkörper **220** des zweiten Lichtmoduls **200** eine der Dachfläche **223** abgewandten Bodenfläche **224** aufweist, welche zumindest abschnittsweise eine zweite reflektierende Oberfläche **224a** aufweist.

Das dritte Lichtmodul **100** ist dabei derart angeordnet, dass zumindest ein Teil des erzeugbaren ausgekoppelten Lichtes des dritten Lichtmoduls **300** von der zweiten reflektierenden Oberfläche **224a** des Lichtleitkörpers **220** reflektierbar ist bzw. reflektiert wird und im Wesentlichen in Richtung Hauptabstrahlrichtung bzw. in Richtung der Projektionslinse **500** umgelenkt wird. Die Projektionslinse **500** ist hierfür ebenfalls eingerichtet, das von dem dritten Lichtmodul **300** erzeugbare Licht vor der Beleuchtungsvorrichtung **10** abzubilden.

Ferner bildet die Bodenfläche **224** und die Auskoppelfläche **222** des Lichtleitkörpers **220** in einer gemeinsamen Flächenschnittlinie eine Unterkante **260** aus, wobei im in **Fig. 1** gezeigten Beispiel die zweite reflektierende Oberfläche **224a** mit einem Abstand von der Unterkante **260** endet und einen unterseitigen Einkoppelbereich **270** freigibt, in den ein Teil des Lichtes des dritten Lichtmoduls **300** einkoppelbar und über die Auskoppelfläche **222** des Lichtleitkörper **220** wieder auskoppelbar ist.

Überdies umfasst die Beleuchtungsvorrichtung **10** einen Trägerkörper **400,** an welchem die Lichtquellen der Lichtmodule **100, 200, 300** angeordnet sind, wobei die Lichtquellen als zumindest eine Leuchtdiode ausgebildet sein können. Hierfür kann vorgesehen sein, dass der Trägerkörper **400** als Kühlkörper ausgebildet ist, um die von den Lichtquellen erzeugbare Wärme im Betrieb abzuführen.

Der Trägerkörper **400** umfasst in den gezeigten Beispielen eine dritte reflektierende Oberfläche **410a,** welche der Bodenfläche **224** des Lichtleitkörpers **220** gegenüberliegend angeordnet ist, und wobei die dritte reflektierende Oberfläche **410a** eingerichtet ist, einen Teil des von dem dritten Lichtmodul **300** erzeugbaren Lichts zu reflektieren.

In **Fig. 2** ist im Wesentlichen das Beispiel aus **Fig. 1** gezeigt, wohingegen die erste reflektierende Oberfläche **223a** mit einem Abstand von der Blendenkante **250** endet und einen oberseitigen Auskoppelbereich **280** freigibt, aus dem ein Teil des Lichtes des dritten Lichtmoduls **300,** welches über den unterseitigen Einkoppelbereich **270** einkoppelbar ist, auskoppelbar ist. Dabei trifft das durch den oberseitigen Auskoppelbereich **280** auskoppelbare Licht auf einen Bereich der ersten Brennfläche **510a,** welcher bei einer ordnungsgemäß verbauten Beleuchtungsvorrichtung in einem Kraftfahrzeugscheinwerfer oberhalb der ersten optischen Achse **510** gelegen ist und in der vor der Beleuchtungsvorrichtung **10** abgebildeten Lichtverteilung in einem Vorfeld, also nahe bei der Beleuchtungsvorrichtung auf einer Fahrbahn, abgebildet wird.

Das Ausführungsbeispiel in **Fig. 1** weist hingegen keinen oberseitigen Auskoppelbereich auf, wodurch das durch die Auskoppelfläche **222** auskoppelbare Licht des dritten Lichtmoduls **300** auf einen Bereich der ersten Brennfläche **510a** treffen, welcher bei einer ordnungsgemäß verbauten Beleuchtungsvorrichtung in einem Kraftfahrzeugscheinwerfer unterhalb der ersten optischen Achse **510** gelegen ist und in der vor der Beleuchtungsvorrichtung **10** abgebildeten Lichtverteilung beispielsweise als sogenannte Sign-Light-Lichtverteilung abgebildet wird.

**Fig. 3** ähnelt den Beispielen in **Fig. 1** und **2****,** wobei die Projektionslinse **500** als bifokale Projektionslinse mit einer zweiten optischen Achse **520** und eine zur zweiten optischen Achse **520** korrespondierenden zweiten Brennfläche **520a** ausgebildet ist, und wobei die zweite optische Achse **520** der Projektionslinse **500** in vertikaler Richtung unterhalb des Lichtleitkörpers **220** angeordnet ist. Dadurch wird erreicht, dass abgestrahltes Licht des dritten Lichtmoduls **300,** welches auch von der zweiten und dritten reflektierenden Oberfläche umgelenkt wird auf einen Bereich unterhalb der zweiten optischen Achse 520 trifft. Um den Effekt zu verstärken, ist eine weitere Blende **290** vorgesehen, welche sich in vertikaler Richtung erstreckt und Licht, welches auf einen Bereich oberhalb der zweiten optischen Achse **520** treffen würde, abschattet.

**Fig. 4** zeigt ein weiteres Ausführungsbeispiel, wobei das zuvor Gesagte im Wesentlichen auch für dieses Beispiel gültig ist, wobei auch eine Projektionslinse umfasst ist, welche jedoch in **Fig. 4** nicht einzeichnet ist. Hierbei ist die zweite reflektierende Oberfläche in zwei separate Teilbereiche aufgeteilt, wobei der die beiden Teile trennende Bereich Teil des Lichtleitkörpers **220** ist. Durch diese Ausführungsform lässt sich die vor der Beleuchtungsvorrichtung **10** abgebildete Fernlichtverteilung in horizontaler Richtung verbreitern.

## Patentansprüche

1. Beleuchtungsvorrichtung (10) für einen Kraftfahrzeugscheinwerfer, umfassend:
- zumindest ein erstes Lichtmodul (100) mit zumindest einer Lichtquelle (110) zur Erzeugung einer Abblendlichtverteilung in Richtung einer Hauptabstrahlrichtung,
- zumindest ein zweites Lichtmodul (200) zur Erzeugung einer Fernlichtverteilung, wobei das zweite Lichtmodul (200) zumindest eine Lichtquelle (210) und einen Lichtleitkörper (220) umfasst, in welchen Lichtleitkörper (220) Licht der Lichtquelle (210) über eine Einkoppelfläche (221) in den Lichtleitkörper (220) einstrahlbar ist und über eine Auskoppelfläche (222) in Richtung der Hauptabstrahlrichtung auskoppelbar ist,
wobei der Lichtleitkörper (220) auf einer sich von der Einkoppelfläche (221) bis zur Auskoppelfläche (222) erstreckende Dachseite (223) eine erste reflektierende Oberfläche (223a) aufweist und der Lichtleitkörper (220) relativ zum ersten Lichtmodul (100) derart angeordnet ist, dass zumindest ein Teil des von dem ersten Lichtmodul (100) erzeugbaren ausgekoppelten Lichts an der ersten reflektierenden Oberfläche (223a) reflektierbar ist, und
- zumindest eine Projektionslinse (500), welche eingerichtet ist, das von dem ersten und zweiten Lichtmodul (100, 200) erzeugbare Licht vor der Beleuchtungsvorrichtung (10) abzubilden,
wobei der Lichtleitkörper (220) dergestalt ausgebildet ist, dass eine Blende für einen Teil des Lichtes, welches von dem ersten Lichtmodul (100) zur Erzeugung der Abblendlichtverteilung erzeugbar ist, zwischen dem ersten Lichtmodul (100) und der Projektionslinse (500) angeordnet ist,
**dadurch gekennzeichnet, dass**
die Beleuchtungsvorrichtung (10) zumindest ein drittes Lichtmodul (300) mit einer Lichtquelle zur Erzeugung einer Zusatzlichtverteilung umfasst, und wobei der Lichtleitkörper (220) des zweiten Lichtmoduls (200) eine der Dachfläche (223) abgewandten Bodenfläche (224) aufweist, welche zumindest abschnittsweise eine zweite reflektierende Oberfläche (224a) aufweist,
wobei das dritte Lichtmodul (300) derart angeordnet ist, dass zumindest ein Teil des erzeugbaren ausgekoppelten Lichtes des dritten Lichtmoduls (300) von der zweiten reflektierenden Oberfläche (224a) des Lichtleitkörpers (220) reflektierbar ist,
und wobei die Projektionslinse (500) eingerichtet ist, das von dem dritten Lichtmodul (300) erzeugbare Licht vor der Beleuchtungsvorrichtung (10) abzubilden.

2. Beleuchtungsvorrichtung nach Anspruch 1, **dadurch gekennzeichnet, dass** die Dachfläche (223) und die Auskoppelfläche (222) des Lichtleitkörpers (220) in einer gemeinsamen Flächenschnittlinie eine Blendenkante (250) ausbilden.

3. Beleuchtungsvorrichtung nach Anspruch 3, **dadurch gekennzeichnet, dass** die Blendenkante (250) eine Kontur zur Bildung einer Hell-Dunkel-Grenze der Abblendlichtverteilung aufweist.

4. Beleuchtungsvorrichtung nach einem der Ansprüche 1 bis 3, **dadurch gekennzeichnet, dass** die Bodenfläche (224) und die Auskoppelfläche (222) des Lichtleitkörpers (220) in einer gemeinsamen Flächenschnittlinie eine Unterkante (260) ausbilden.

5. Beleuchtungsvorrichtung nach Anspruch 4, **dadurch gekennzeichnet, dass** die zweite reflektierende Oberfläche (224a) mit einem Abstand von der Unterkante (260) endet und einen unterseitigen Einkoppelbereich (270) freigibt, in den ein Teil des Lichtes des dritten Lichtmoduls (300) einkoppelbar und über die Auskoppelfläche (222) des Lichtleitkörper (220) wieder auskoppelbar ist.

6. Beleuchtungsvorrichtung nach Anspruch 5, **dadurch gekennzeichnet, dass** die erste reflektierende Oberfläche (223a) mit einem Abstand von der Blendenkante (250) endet und einen oberseitigen Auskoppelbereich (280 ) freigibt, aus dem ein Teil des Lichtes des dritten Lichtmoduls (300), welches über den unterseitigen Einkoppelbereich (270) einkoppelbar ist, auskoppelbar ist.

7. Beleuchtungsvorrichtung nach einem der Ansprüche 1 bis 6, **dadurch gekennzeichnet, dass** die Lichtquellen der Lichtmodule (100, 200, 300) jeweils als zumindest eine Leuchtdiode ausgebildet sind.

8. Beleuchtungsvorrichtung nach einem der Ansprüche 1 bis 7, **dadurch gekennzeichnet, dass** die Beleuchtungsvorrichtung (10) einen Trägerkörper (400) umfasst, an welchem die Lichtquellen der Lichtmodule (100, 200, 300) angeordnet sind.

9. Beleuchtungsvorrichtung nach Anspruch 8, **dadurch gekennzeichnet, dass** der Trägerkörper (400) als Kühlkörper ausgebildet ist, vorzugsweise umfasst der Kühlkörper Kühlrippen.

10. Beleuchtungsvorrichtung nach Anspruch 8 oder 9, **dadurch gekennzeichnet, dass** der Trägerkörper (400) eine dritte reflektierende Oberfläche (410a) umfasst, welche der Bodenfläche (224) des Lichtleitkörpers (220) gegenüberliegend angeordnet ist, und wobei die dritte reflektierende Oberfläche (410a) eingerichtet ist, einen Teil des von dem dritten Lichtmodul (300) erzeugbaren Lichts zu reflektieren.

11. Beleuchtungsvorrichtung nach einem der Ansprüche 1 bis 10, **dadurch gekennzeichnet, dass** die Projektionslinse (500) eine erste optische Achse (510) und eine zur ersten optischen Achse (510) korrespondierende erste Brennfläche (510a) aufweist.

12. Beleuchtungsvorrichtung nach Anspruch 11, **dadurch gekennzeichnet, dass** die Projektionslinse (500) eine zweite optische Achse (520) und eine zur zweiten optischen Achse (520) korrespondierende zweite Brennfläche (520a) aufweist.

13. Beleuchtungsvorrichtung nach Anspruch 11 und 12, **dadurch gekennzeichnet, dass** die Blendenkante (250) des Lichtleitkörpers (220), vorzugsweise die Auskoppelfläche (222) des Lichtleitkörpers (220), in der ersten Brennfläche (510a) angeordnet ist, wobei vorzugsweise die erste optische Achse (510) der Projektionslinse (500) die Blendenkante (250) des Lichtleitkörpers (220) schneidet.

14. Beleuchtungsvorrichtung nach Anspruch 13 oder 14, **dadurch gekennzeichnet, dass** die zweite optische Achse (520) der Projektionslinse (500) in vertikaler Richtung unterhalb des Lichtleitkörpers (220) angeordnet ist.

15. Kraftfahrzeugscheinwerfer mit zumindest einer Beleuchtungsvorrichtung (10) gemäß einem der Ansprüche 1 bis 14.
